# EUROPÄISCHE PATENTSCHRIFT

(11) **EP 2 948 601 B1**
(45) Veröffentlichungstag und Bekanntmachung des Hinweises auf die Patenterteilung: **28.03.2018**
(21) Anmeldenummer: 14703629.7
(22) Anmeldetag: 14.01.2014
(51) Int. Cl.: E04B 2/02, E04C 1/39, E02D 29/02

(54) **FERTIGBAUTEILELEMENT UND VERFAHREN ZUM ERRICHTEN EINES BAUWERKS**
PREFABRICATED ELEMENT AND METHOD FOR ERECTING A STRUCTURE
ÉLÉMENT DE CONSTRUCTION PRÉFABRIQUÉE ET PROCÉDÉ PERMETTANT D'ÉRIGER UN BÂTIMENT

(30) Priorität: 25.01.2013 DE 102013100758; 19.12.2013 DE 202013105824 U
(43) Veröffentlichungstag der Anmeldung: 02.12.2015
(73) Patentinhaber: Wegerhoff, Dieter, 51519 Odenthal (DE)
(72) Erfinder: Wegerhoff, Dieter, 51519 Odenthal (DE)
(74) Vertreter: Hennicke, Ernst Rüdiger
(86) Internationale Anmeldenummer: PCT/IB2014/058258
(87) Internationale Veröffentlichungsnummer: WO 2014/115059

(56) Entgegenhaltungen:
- EP-A1- 1 254 999
- EP-A2- 1 270 839
- DE-A1- 3 501 148
- DE-A1- 4 214 915
- DE-U- 7 419 996
- GB-A- 2 265 167
- IE-A2- 20 000 662
- US-B1- 6 944 998

## Beschreibung

Die Erfindung betrifft ein Fertigbauteilelement mit einer Fundamentplatte und einem auf deren Oberseite aus Einzelsteinen, insbesondere Natursteinen errichteten Mauerstück. Fertigbauteilelemente dieser Art sind beispielsweise aus IE 20000662 bekannt.

Die Erfindung ist ferner auf ein Verfahren zum Errichten eines Bauwerks oder Freiluftmöbels unter Verwendung mindestens eines erfindungsgemäßen Fertigbauteilelements gerichtet.

Im Garten- und Landschaftsbau und der Gestaltung anderer Freiluftbereiche, beispielsweise von Schulhöfen oder Fußgängerzonen sind aus Einzelsteinen errichtete Mauern oder gemauerte Freiluftmöbel nicht wegzudenkende gestalterische Elemente. Insbesondere im Garten- und Landschaftsbau wünschen sich die verantwortlichen Bauherren häufig aus Natur- oder Bruchsteinen aufgebaute Möbel oder Mauern, die sich dadurch auszeichnen, dass sie meist unregelmäßige, jedenfalls keine ganz glatten und im rechten Winkel zueinander angeordnete Flächen aufweisen, sondern die Einzelsteine unregelmäßig geformt oder jedenfalls nur verhältnismäßig grob behauen sind. Diese Mauern können in Mörtel gesetzt und verfugt sein, sind dann aber reparaturanfällig, weil die Fugen auch wegen der verschiedenen Ausdehnungskoeffizienten der vermauerten Natursteine und des Fugenmörtels im Laufe der Jahrzehnte reißen, so dass Wasser eindringen kann, das dann nicht abgeleitet wird und bei entsprechend niedrigen Temperaturen gefrieren kann. Um daraus resultierende Frostschäden zu vermeiden, ist es erforderlich, mindestens die Fugen zeitnah zu erneuern.

Es ist auch möglich, die Mauern als Trockenmauern zu errichten, die ohne Mörtel gemauert werden und die Fähigkeit besitzen, sich selber zu entwässern. Dadurch sind sie frostsicher. Trockenmauern sind typischerweise aus Bruchstein errichtete unverfugte Mauern.

Freistehende Trockenmauern (zweihäuptig) gelten als besonders schwierig herzustellen und sind laut DIN 1053-1 an sich nicht zulässig. Allerdings weiß man, dass freistehende Mauern, insbesondere Trockenmauern in den Kulturlandschaften Europas seit Jahrhunderten gebaut wurden und bis heute überdauert haben und keiner Reparaturen bedurften.

Speziell für Natur- bzw. Bruchsteinmauern wird zur Stabilisierung häufig sogenannter Einkornbeton eingesetzt, mit dem Hohlräume aus- oder hinterfüllt werden können. Damit wird nicht nur eine gute Stabilität des errichteten Bauwerks gewährleistet, sondern auch die Wasserdurchlässigkeit bleibt erhalten, da Einkornbeton selbst wasserdurchlässig ist. Regen- oder Grundwasser kann also durch die zwischen den Steinen verbleibenden Hohlräume und /oder mit Einkornbeton verfüllten Hohlräume weiterhin hindurch laufen bzw. absickern, so dass die Frostsicherheit nicht gefährdet ist. Auch solche unter Verwendung von Einkornbeton errichteten Bauwerke müssen aber sehr sorgfältig aufgebaut werden, der erforderliche Zeitaufwand unterscheidet sich kaum von dem, der beim Errichten einer 'echten' Trockenmauer erforderlich ist. Dabei versteht sich für beide Bautechniken, dass das Errichten der entsprechenden Bauwerke am endgültigen Aufstellort erfolgen muss und schlechtes Wetter, insbesondere Frost oder anhaltender Regen den Baufortschritt behindern können. Durch den Witterungseinfluss z.B. Regen, usw. während des Abbindungsprozesses des verwendeten Betons oder Steinklebers kommt es häufig zu Ausblühungen.

Durch die EP 1 254 999 A1 ist ein gattungsgemäßes Fertigbauteilelement vorgeschlagen worden, mit einem stahlarmierten Fundamentteil und mit an dieses angefügten, sichtbaren Steinen, die Natursteine sind, welche vor der Auslieferung des Fertigbauteilelements mit diesem verbunden werden. Die bekannten Fertigbauteilelemente können fabrikmäßig vorbereitet und vor Ort auf vorbereitetem Untergrund verlegt werden, beispielsweise einem hierfür vorgesehenen Kies- oder Schotterbett, auf dem das Bauelement mit seiner Fundamentplatte abgestellt wird. Mit dem bekannten Fertigbauteilelement, das als Einzelsteine relativ große Natursteine vorschlägt, die einreihig auf der Fundamentplatte angeordnet werden, ist es möglich, das gewünschte Bauteil in Abschnitten beispielsweise im Winter in einer geschützten Halle vorzufertigen und mit Hilfe von geeigneten Gerätschaften dann an Ort und Stelle einzubauen.

Ein Nachteil bei den bekannten Fertigbauteilelementen besteht darin, dass zwar mit den auf der Fundamentplatte errichteten (Natur-) Steinen der optisch schöne Eindruck einer individuellen (Natur-) Steinmauer erzeugt wird, der Umfangsrand des aus Beton bestehenden Fundaments aber diesen ersten Eindruck Lügen straft. Möchte man, dass nur die massiven Natursteine sichtbar sind, ist es mit den bekannten Bauelementen erforderlich, das Fundamentteil so auszugestalten, dass es später sicher mit Erde bedeckt ist. Dies erfordert nicht nur zusätzlichen Aufwand beim Errichten der Bauwerke, da diese hierbei in das bestehende Erdreich eingelassen werden müssen, sondern es kommt auch häufig dazu, dass im Laufe der Zeit das rings um die Fundamentplatte aufgeworfene Erdreich absackt oder durch Regen weggespült wird und die Fundamentplatte dann wieder zu Tage tritt.

Ein weiterer, unter Umständen schwerwiegender Nachteil besteht bei den bekannten Fertigbauteilelementen darin, dass Wasser von der Fundamentplatte nicht zuverlässig abgeführt wird, sondern sich vielmehr auf der Platte sammeln kann. Wenn solches Wasser gefriert, kommt es zu Frostschäden an den auf der Platte aufgeschichteten Natursteinen, die Mauer wird von unten instabil. Wenn die Platte geneigt angeordnet wird, um diesem Problem zu begegnen und ein Ablaufen des Wasser so zu bewirken, läuft das Wasser über den Plattenrand, was dort hässliche Rostflecken durch eine verbaute Armierung oder andere, nachfolgend noch erläuterte Nachteile zur Folge hat.

Ein Fertigbauteilelement der eingangs genannten Art kann so ausgestaltet sein, dass auch am Umfangsrand der Fundamentplatte der optische Eindruck des auf der Platte errichteten Mauerstücks, also beispielsweise einer Natursteinmauer entsteht und das Bauteilelement somit ohne Verlust im optischen Gesamteindruck unmittelbar auf dem vorhandenen Untergrund, auch temporär, platziert werden kann, ohne in diesen eingelassen werden zu müssen, indem die Fundamentplatte an wenigstens einer Teilfläche ihres Umfangsrands mit Blendsteinen verkleidet ist, deren optisches Erscheinungsbild an das des auf der Fundamentplatte errichteten Mauerstücks bzw. der dafür verwendeten Mauersteine angepasst ist.

In diesem Fall wird also der von der Fundamentplatte gebildete Sockel des Fertigbauteilelements mit im Vergleich zu den auf der Fundamentplatte aufgebauten Mauersteinen dünnen, riemchen- oder fliesenartigen Steinen verblendet, wobei dieser Arbeitsschritt entweder nach dem Aufbau der Fertigbauteilelemente am fertigen Aufstellort erfolgen kann oder aber schon am Fertigungsort des Bauteilelements, z. B. in einer Halle, was den Vorteil hat, dass Witterungseinflüsse während der Abbindephase des zum Anbringen der Blendsteine verwendeten Klebers oder Mörtels vermieden werden und es somit nicht zu Ausblühungen kommt. Wenn überhaupt, ist nur aus großer Nähe erkennbar, dass das Bauwerk an seinem unteren Rand nicht massiv gemauert, sondern in diesem Bereich ein Mauerverbund lediglich 'vorgetäuscht' ist. Die Blendsteine werden bevorzugt einzeln an der zu verkleidenden (Teil-) Fläche des Umfangsrands der Fundamentplatte angeklebt, wobei die zwischen den einzelnen Blendsteinen verbleibenden Fugen unausgefüllt bleiben können, beispielsweise, wenn der optische Charakter eines Trockenmauerbauwerks über dessen gesamte Höhe erhalten bleiben soll.

Will man als Blendsteine dickere Steine anbringen, ist es möglich, am unteren Rand der Platte einen Stützwinkel anzubringen, der dann die Hauptlast der dickeren Steine abfängt und in die Fundamentplatte abträgt (Fig.7).

Die Fundamentplatte des erfindungsgemäßen Bauteilelements besteht vorzugsweise aus armiertem Beton. Um bei einem gattungsgemäßen Fertigbauteilelement außerdem sicherzustellen, dass Wasser zuverlässig abgeführt wird, ohne jedoch in nennenswertem Umfang seitlich über den Rand der Fundamentplatte abzufließen, ist erfindungsgemäß vorgesehen, dass die Fundamentplatte mit mindestens einem, von ihrem Umfangsrand beabstandeten und die Platte in einem bevorzugten Ausführungsbeispiel von ihrer Oberseite zur Unterseite durchsetzenden Drainagedurchlass versehen ist, durch den in das Mauerstück oberhalb der Fundamentplatte eingedrungenes Wasser nach unten ablaufen kann. Die Drainageöffnung kann hierdurch verhindern, dass das Wasser seitlich über den Rand der Fundamentplatte gelangt. Soweit am Rand der Fundamentplatte Blendsteine angeordnet sind, wird deren Befestigung am Umfangsrand der Fundamentplatte durch den die Platte von oben nach unten durchsetzenden Drainagedurchlass frostsicher, denn wenn kein Wasser über den Rand abläuft, kann es sich auch nicht in nennenswertem Umfang zwischen den Blendsteinen und dem Umfangsrand der Fundamentplatte sammeln und dadurch bei Temperaturen unterhalb des Gefrierpunkts frieren und dann zu einem Abplatzen der Blendsteine führen. Der Drainagedurchlass muss aber die Fundamentplatte nicht zwingend von ihrer Oberseite nach unten durchsetzen. Beispielsweise ist es bei Elementen, die zur Errichtung einer Böschungsmauer vorgesehen sind, möglich, den Drainagedurchlass nach hinten zur Rückseite der Böschungsmauer zu richten und den Auslass des Drainagekanals falls gewünscht dort an eine Entwässerung anzuschließen.

Um das Ablaufen des eingetretenen Wassers hin zum Drainagedurchlass zusätzlich zu begünstigen, ist es erfindungsgemäß vorgesehen, dass die Oberseite der Fundamentplatte mit einem Gefälle zum Einlauf des Drainagedurchlasses versehen ist. Hierdurch werden auch im Bereich der Fundamentplatte zwei eine Trockenmauer kennzeichnende Merkmale erreicht, nämlich wasserdurchlässig zu sein und eingetretenes Wasser zuverlässig abzuführen. Das Ergebnis ist ein Trockenmauercharakter des Fertigelements.

Als weiterhin besonders vorteilhaft hat sich eine Ausgestaltung erwiesen, bei der die Fundamentplatte an ihrer Unterseite mit mindestens zwei sich zwischen zwei Seiten der Fundamentplatte erstreckenden Aussparungen versehen ist, deren Abmessungen bevorzugt an die Abmessungen eines für den Transport des Fertigbauteilelements angepassten Hebemittels angepasst sind. Bei dem Hebemittel kann es sich beispielsweise um die Hubgabel eines Gabelstaplers handeln, deren Hubzinken in die dann parallel zueinander angeordneten Aussparungen wie bei einer Transportpalette einfassen können. Als Hebemittel für das Fertigbauteilelement können sich aber auch für das Gewicht des Bauelements ausgelegte Transportgurte eignen, mit deren Hilfe das Bauelement mit einem Kran oder dgl. angehoben werden kann. Die an der Unterseite der Fundamentplatte vorgesehenen, vorzugsweise sich von der einen zur anderen Seite durchgehend erstreckenden Aussparungen können im aufgestellten Zustand des Fertigbauteilelements an der sichtbaren Seite mit einem Verschlussstein geschlossen werden. Sie können auch zur Aufnahme von unterhalb des Bauelements verlegten Leitungen, beispielsweise Elektro- oder Wasserleitungen dienen, was insbesondere bei Verwendung der Erfindung für Möbel oder Mauern mit integrierter Beleuchtung oder auch für ein fertiges Duschelement vorteilhaft ist. Ganz besonders vorteilhaft ist es, wenn der mindestens eine Drainagedurchlass auslaufseitig in eine der Aussparungen mündet, wobei die betreffende Aussparung dann sicherstellt, dass das von der Oberseite der Fundamentplatte durch den Drainagedurchlass abgeführte Wasser sich unterhalb der Fundamentplatte nicht stauen kann, sondern zuverlässig zu dem offenen Ende an der einen oder anderen Seite der Fundamentplatte abgeführt wird.

Es ist vorteilhaft, wenn die einzelnen Mauersteine untereinander und/oder mit der Fundamentplatte punktuell unter Bildung von dazwischen freibleibenden Fugen und/ oder Spalten mit Natursteinkleber verklebt sind, bzw. in Richtung Hohlräume in der Mitte einer Mauer vor dem Verfüllen mit Einkornbeton punktuell Kleber in Richtung Einkornbeton an die Natursteine anzubringen, um hierdurch eine Haftbrücke zwischen den Natursteinen und dem auch als Filterbeton bezeichneten Einkornbeton herzustellen. Weiterhin ist es vorteilhaft die unterste äußere Lage Natursteinmauer im Randbereich der Betonplatte mit einem 3-8 cm breiten Natursteinkleberstreifen umlaufend durchgängig abzudichten und hierdurch ein Austreten von von oben kommendem Wasser über den Plattenrand zu verhindern und eine Ableitung hin zu den dafür vorgesehenen Drainagelöchern zu begünstigen. Durch die Verklebung der Mauersteine untereinander und mit der Fundamentplatte erhält man zuverlässig eine hohe Stabilität des Fertigbauteilelements auch während dessen Transport und beim Ausrichten in die gewünschte Höhen- und Seitenlage an der Baustelle. Indem die Steine nur punktuell untereinander und mit der Fundamentplatte verbunden werden und zwischen den Einzelsteinen und der Fundamentplatte Fugen und/oder Spalten verbleiben, die bei größeren Hohlräumen zur Elementmitte hin in der Regel mit Einkornbeton verfüllt sind, ist eine Wasserabfuhr nach unten durch den mindestens einen Drainagedurchlass und damit die Frostsicherheit des Bauwerks gewährleistet. Es ist auch möglich, von der Fundamentplatte zum Einkornbeton eine Anschlussbewehrung vorzusehen, um eine noch höhere Stabilität (z.B. bei hohen Elementen) zu erreichen.

Die zur Verkleidung der Fundamentplatte verwendeten Blendsteine weisen vorzugsweise an ihrer Rückseite eine glatte, bearbeitete Fläche auf, mit der sie am Umfangsrand der Fundamentplatte im Wesentlichen vollflächig angeklebt sind oder werden. Als glatte Fläche soll in diesem Zusammenhang nicht zwingend eine über die gesamte Größe des Steins vollständig ebene (beispielsweise gesägte oder geschliffene) Fläche verstanden werden, eine geeignete Kalibrierung kann auch mit verhältnismäßig grobe Resultate bewirkenden Werkzeugen wie einem Meißel erreicht werden.

Vorteilhafterweise steht das Mauerstück wenigstens im Bereich der mit Blendsteinen verkleideten Teilfläche seitlich über den Umfangsrad der Fundamentplatte um einen Betrag über, der der Dicke der verwendeten Blendsteine jedenfalls annähernd entspricht. Im fertigen Zustand ergibt sich dann zwischen Fundamentplatte und dem darauf errichteten Mauerstück keine Stufe oder Absatz, sondern die Blendsteine und die auf dem Fundament aufragende Mauer bilden eine koplanare Fläche.

Die Fundamentplatte kann an ihrer Unterseite mit einer vorzugsweise elastischen Anti-Rutsch-Schicht versehen sein, beispielsweise einer Gummimatte, einer Geo-Textilmatte oder dgl., so dass eine besonders gute Standsicherheit erreicht wird, und auch der Belag des Aufstellortes geschont wird, was wichtig ist, da auch an den temporären Einsatz der Elemente angedacht ist, z.B. Biergärten, Ausstellungen, Schulhöfe, Messen, Veranstaltungen, Barrieren für Fußgängerzonen Parkplätze, vorrübergehende Werbeschilder u.dgl..

Das erfindungsgemäße Verfahren, das mit den Fertigbauteilelementen nach der Erfindung ausgeführt wird, zeichnet sich durch die folgenden Verfahrens schritte aus:
1. a) Bestimmen der Form und Abmessungen für die Fundamentplatte(n) des oder der Fertigbauteilelements/e und Herstellen der Fundamentplatte(n) in der festgelegten Form und den festgelegten Abmessungen bevorzugt aus armiertem Beton;
1. b) Errichten des Mauerstücks auf der derart fertig gestellten Fundamentplatte aus Einzelsteinen, wobei das Mauerstück wenigstens an einem Teilstück der Platte seitlich ein Stück weit über deren Umfangsrand vorkragt, wobei die Einzelsteine untereinander und/oder mit der Fundamentplatte punktuell unter Bildung von dazwischen freibleibenden Fugen und/oder Spalten verklebt werden;
1. c) Transport des oder der derart vorgefertigten Fertigbauteilelements/e an ihren gewünschten Installationsstandort und Aufstellen durch Absetzen der Fundamentplatte(n) auf dem hierfür vorgesehenen, gegebenenfalls vorbereiteten Untergrund; und
1. d) Verblenden von zumindest dem Teilstück des Umfangsrands unterhalb der über diesen vorspringenden Einzelsteine mit am Umfangsrand befestigten Blendsteinen, deren Dicke an das Maß des Steinüberstands angepasst ist.

Verfahrensgemäß ist es damit möglich, die Fundamentplatte für ein jedes Fertigbauteilelement individuell in ihrer Form und ihren Abmessungen nach den Gegebenheiten am Ort der späteren Errichtung des Bauwerks oder Freiluftmöbels zu bestimmen und hiernach eine individuelle Gussform für eine Beton-Fundamentplatte anzufertigen. Auch wenn es sich also um Fertigbauteilelemente handelt, mit deren Hilfe das Bauwerk oder Freiluftmöbel errichtet wird, sind die Abmessungen und die Form dieses Fertigbauteilelements ganz individuell festlegbar, die Handwerker müssen also nicht etwa auf Standardformen oder Maße der Bauteile zurückgreifen.

Das erfindungsgemäße Verfahren ermöglicht es in vorteilhafter Weise, dass das oder die Fertigbauteilelement(e) an einer entfernt vom Ort der Errichtung des Bauwerks oder Freiluftmöbels gelegenen Produktionsstätte zu produzieren und nach Fertigstellung zum Aufbauort zu verbringen und an diesem aufzustellen. Hierzu ist es besonders vorteilhaft, wenn jede Fundamentplatte an ihrer Unterseite mit mindestens zwei vorzugsweise zueinander parallel verlaufenden Aussparungen versehen ist und der Transport des betroffenen Fertigbauteilelements mittels einer Fördervorrichtung mit einem in die Aussparungen einfassenden Hebemittel, beispielsweise der Hubgabel eines Gabelstaplers, erfolgt. Natürlich lässt sich ein solches Fertigbauteilelement auch mit geeigneten Transportgurten oder -riemen anheben, die dann durch die Aussparungen an der Unterseite der Fundamentplatte hindurchgezogen werden können.

In einer ebenfalls vorteilhaften Weiterbildung der Erfindung ist es verfahrensmäßig möglich, bei zwei am Aufstellort unmittelbar aneinander angrenzend platzierten Fertigbauteilelementen beim Errichten der betreffenden Mauerstücke diese mit an den späteren Stoßflächen vorgesehenen, miteinander korrespondierenden Lücken aufzubauen, die dann nach dem Aufstellen der beiden Fertigbauteilelemente mit diese übergreifenden Verbundsteinen ausgefüllt werden. Hierdurch wird nicht nur ein formschlüssiger Verbund zwischen zwei benachbart aufgestellten Wandelementen erzeugt, sondern es wird auch der optische Eindruck einer von oben nach unten durchgehenden vertikalen Fuge vermieden.

Ein weiteres positives Merkmal von Trockenmauern ist es, dass keinerlei Ausblühungen möglich sind, da kein Mörtel verwendet wird. Auch dieses Merkmal trifft auf diese Erfindung zu, da der verwendete Einkornbeton bzw. Kleber bedingt durch die witterungsunabhängige Bauweise, völlig aushärten kann und daher in der Regel nicht mehr ausblüht. Diese Merkmale, insbesondere keine Verfugung, schließt Reparaturanfälligkeit aus.

Weitere Merkmale und Vorteile der Erfindung ergeben sich aus der nachfolgenden Beschreibung und der Zeichnung, worin bevorzugte Ausführungsformen der Erfindung anhand von Beispielen näher erläutert sind. Es zeigt:
**Fig. 1** ein erfindungsgemäßes Fertigbauteilelement in verschiedenen Stadien seiner Fertigstellung in einer perspektivischen Ansicht;
**Fig. 2** das in Fig. 1 dargestellte Fertigbauteilelement im fertig gestellten Zustand in einer um 90° verdreht gezeigten perspektivischen Darstellung;
**Fig. 3** eine andere Ausführungsform eines erfindungsgemäßen Fertigbauteilelements in perspektivischer Darstellung;
**Fig. 4** ein aus mehreren Fertigbauteilelementen der erfindungsgemäßen Art errichtetes Bauwerk in perspektivischer Darstellung;
**Fig. 5** eine weitere Ausführungsform eines erfindungsgemäßen Fertigbauteilelements;
**Fig. 6** eine mit erfindungsgemäßen Fertigbauteilelementen einer vierten Ausführungsform errichtete Böschungsmauer in einer Seitenansicht und teilweise im Schnitt; und
**Fig. 7 bis 10** weitere Ausführungsformen von erfindungsgemäßen Fertigbauteilelementen in unterschiedlichen Stadien ihrer Fertigstellung in perspektivischer Darstellung.

Die in den Zeichnungen dargestellten und in ihrer Gesamtheit mit 10 bezeichneten Fertigbauteilelemente können insbesondere im Garten- und Landschaftsbau zum Einsatz kommen, wo es gilt, Mauern oder andere Bauwerke einschließlich sogenannter Freiluftmöbel zu errichten. Die erfindungsgemäßen Fertigbauteilelemente eignen sich in besonders vorteilhafter Weise dazu, Bauwerke oder Möbel mit dem optischen Eindruck einer Natursteinmauer, insbesondere auch einer Trockenmauer schnell zu errichten, wobei die örtlichen Gegebenheiten am Aufstellort individuell berücksichtigt werden können.

Die Fertigbauteilelemente 10 weisen jeweils eine Fundamentplatte 11 aus bewehrtem Beton auf, auf deren Oberseite 12 ein aus einzelnen Natursteinen 13 wie beispielsweise aus gebrochener Grauwacke oder anderen Natursteinarten angeordnetes Mauerstück 14 aufgemauert ist. Dabei ist die Anordnung so getroffen, dass das Mauerstück 14 in bevorzugter Ausgestaltung der Erfindung jedenfalls an einer Teilfläche 15 des Umfangsrands 16 der Fundamentplatte 11, welche Teilfläche nach dem Einbau des jeweiligen Fertigbauteilelements sichtbar bleibt, seitlich über den Umfangsrand 16 der Fundamentplatte 11 ein Stück weit übersteht.

Im eingebauten Zustand des jeweiligen Fertigbauteilelements ist dann wenigstens diese Teilfläche 15 des Umfangsrands mit Blendsteinen 17 verkleidet, deren optisches Erscheinungsbild an das der auf der Fundamentplatte vermauerten Natursteine bzw. des daraus errichteten Mauerstücks 14 angepasst ist. Die Blendsteine 17 bestehen hierzu bevorzugt aus demselben Material wie die Natursteine 13, indem sie als sogenannte 'Riemchen' aus den Natursteinen beispielsweise mit Hilfe einer Steinsäge geschnitten sind. Die Dicke der am Umfangsrand 16 der Fundamentplatte vorzugsweise mittels Natursteinkleber angeklebten Blendsteine 17 entspricht dabei jedenfalls annähernd dem Maß, um das das auf der Fundamentplatte errichtete Mauerstück 14 seitlich über den Umfangsrad der Fundamentplatte übersteht, so dass sich nach dem Anbringen der Blendsteine eine über die Höhe im Wesentlichen stufenlose und optisch einheitliche Fläche ergibt, jedenfalls was die Art der für das Mauerwerk verwendeten Steine angeht.

An ihrer Unterseite 18 ist die Fundamentplatte 11 eines jeden der Fertigbauteilelemente 10 mit zwei sich zwischen den Längsseiten 19 der Fundamentplatte erstreckenden Aussparungen 20 versehen, die jeweils so breit und so hoch bemessen sind, dass in sie die Hubbalken der Hubgabel eines Gabelstaplers (nicht dargestellt) eingeführt werden können. Hierdurch wird es möglich, die Fertigbauteilelemente mit Hilfe eines Gabelstaplers anzuheben, zu transportieren und am gewünschten Aufstellort wieder abzusetzen, ohne dass hierfür unter der Fundamentplatte Kanthölzer o.dgl. platziert werden müssten. Natürlich können die Fertigbauteilelemente auch mit anderen geeigneten Hebemitteln angehoben werden, beispielsweise mit Hilfe von durch die Aussparungen 20 hindurchgezogenen Hebegurten, an denen ein Transporthaken eines Krans oder dgl. angeschlossen werden kann.

In Fig. 1 kann man gut erkennen, dass die Oberseite 12 der Fundamentplatte 11 nicht eben ausgestaltet ist, sondern dass ein schematisch mit vier Linien 21 angedeutetes Gefälle hin zu mindestens einem zentralen Bereich 22 in der Platte vorgesehen ist, in welchem Bereich die Fundamentplatte mit einem sie von ihrer Oberseite 12 zur Unterseite 18 durchsetzenden Drainagedurchlass 23 versehen ist. Der Einlauf 24 des Drainagedurchlasses befindet sich dabei an der jeweils tiefsten Stelle des Gefälles 21, auslaufseitig mündet der Drainagedurchlass in eine der Aussparungen 20, wie man dies in Fig. 1 gut erkennen kann. Es versteht sich, dass bei dem in Fig. 1 dargestellten Ausführungsbeispiel auch unterhalb des dort gezeigten Mauerstücks in der Fundamentplatte ein solches Gefälle vorhanden ist, das zum Einlauf eines zweiten Drainagedurchlasses führt, der dann in die zweite der beiden Aussparungen (in Fig. 1 hinten) mündet.

Diese besonders bevorzugte Ausführungsform der Erfindung bewirkt in vorteilhafter Weise, dass in das Mauerwerk eintretendes Wasser, das durch die Fugen/Spalten 25 und dazwischen zur Verfestigung stellenweise eingebauten Einkornbeton 42 zwischen den Mauersteinen 13 nach unten bis auf die Fundamentplatte fließt, infolge des vorgesehenen Gefälles 21 ins Zentrum der Fundamentplatte, also weg von deren Umfangsrand 16 geleitet und dort durch den Drainagedurchlass nach unten abgeführt wird. Das Wasser läuft also nicht seitlich über den Rand der Fundamentplatte und damit hinter die Blendsteine, so dass zwischen diesen die Fugen wasserfrei bleiben und auch der zum Befestigen der Blendsteine am Umfangsrand der Fundamentplatte verwendete Natursteinkleber oder Mörtel weitgehend trocken gehalten wird. Hierdurch wird die Frostsicherheit der erfindungsgemäßen Konstruktion gewährleistet, so dass die Blendsteine im Winter bei Temperaturen unter dem Gefrierpunkt nicht abplatzen.

Damit die einzelnen Natursteine, die auf der Fundamentplatte zu dem Mauerstück 14 errichtet sind, sich insbesondere bei dem Transport der Fertigbauteilelemente nicht lockern und verschieben können, sind sie untereinander und mit der Fundamentplatte punktuell mit Natursteinkleber 43 verklebt, ohne dass dabei jedoch die Fugen und Spalten zwischen den Steinen vollständig ausgefüllt sind, es sei denn mit Einkornbeton. Hierdurch bleibt das optische Erscheinungsbild einer Trockenmauer also erhalten. Damit das Fertigbauteilelement am endgültigen oder temporären Aufstellort seine Position auch dann zuverlässig beibehält, wenn der Untergrund, auf dem das Bauteilelement abgestellt wird, eine glatte Oberfläche hat, beispielsweise eine Asphaltfläche ist, kann die Fundamentplatte 11 an ihrer Unterseite 18 mit einer Anti-Rutsch-Schicht 26 versehen sein, beispielsweise einem witterungsbeständigen Neoprengummi oder einem anderen geeigneten, vorzugsweise elastischen Material.

Die Figuren zeigen, dass Fertigbauteilelemente nach der Erfindung verschieden gestaltet sein können und damit Bauwerke in Natursteinoptik der unterschiedlichsten Größen und Formen errichtet werden können. So zeigen Fig. 1 und Fig. 2 ein vergleichsweise einfach gestaltetes Fertigbauteilelement, bei dem die Fundamentplatte 11 einen rechteckigen Grundriss hat. Im Unterschied hierzu ist bei der zweiten Ausführungsform der Erfindung gemäß Fig. 3 die Fundamentplatte kreisbogenförmig gestaltet, wobei das darauf errichtete Mauerstück diese Bogenform entsprechend aufgreift. Bei beiden Ausführungsformen bestehen die Mauerstücke rechts- und linksseitig aus in der Tiefe und Höhe an die Dimension des Mauerstücks angepassten, großen Findlingssteinen 27 und einer zwischen diesen aus kleineren Steinen 28 errichteten Bruchsteinmauer 29, die bei der Ausführungsform gemäß Fig. 3 von einer bündig mit den Oberseiten der Findlingssteine abschließenden Deckplatte 30 überdeckt ist. Damit eignet sich dieses Fertigbauteilelement gemäß Fig. 3 besonders gut als Sitzmöbel. Es kann beispielsweise zusammen mit weiteren entsprechend geformten Fertigbauteilelementen auf einem Schulhof zu einem kreisringförmigen Bauwerk zusammengestellt werden.

Fig. 4 zeigt, wie Fertigbauteilelemente der erfindungsgemäßen Art neben- und übereinander zur Bildung einer Mauer errichtet werden können. Man erkennt, dass hierzu die Fertigbauteilelemente 10 im oberen Bereich der auf den Fundamentplatten errichteten Mauerstücke 14 an den Querseiten 31 der Bauteilelemente mit ausgesparten Lücken 32 versehen sind, wobei die Anordnung so getroffen ist, dass nach dem lagegerechten Aufstellen von zwei aneinander grenzenden Bauteilelementen die Lücken der beiden Bauteilelemente stufenlos ineinander übergehen. Diese Lücken werden dann mit einem beide Fertigbauteilelemente übergreifenden Verbundstein 33 ausgefüllt, wobei dieser zweckmäßig ergänzend noch mit Mörtel oder Natursteinkleber fixiert wird. Hierdurch wird nicht nur ein formschlüssiger Verband zwischen zwei benachbart aufgestellten Wandelementen erzeugt, sondern es wird auch die ansonsten von der Oberseite 12 zur Unterseite 18 der Fertigbauteilelemente durchgehende vertikale Fuge unterbrochen und somit der optische Eindruck einer durchgehend aus Einzelsteinen errichteten Wand unterstrichen.

Fig. 4 zeigt auch, dass die Fertigbauteilelemente auch in mehreren Reihen übereinander aufgebaut werden können, wobei bei den beiden rechts dargestellten Bauteilelementen der Umfangsrand 16 der unteren Fundamentplatte 11 der beiden Elemente bereits mit Blendsteinen 17 verkleidet ist, während die beiden links gezeigten Bauteilelemente diese Verkleidung noch nicht aufweisen und der Betrachter somit noch die aus Beton bestehende Fundamentplatte sehen kann. Die Zeichnung zeigt schließlich auch noch eine Möglichkeit, die an der Unterseite 18 der Fundamentplatte ausgebildeten Aussparungen 20 optisch zu kaschieren, indem nämlich in diese ein Sichtstein 34 eingeschoben wird, dessen Querschnitt an den Querschnitt der Aussparung angepasst ist und der aus demselben Naturstein besteht wie das auf der Fundamentplatte errichtete Mauerstück.

Die in der Fig. 5 dargestellte Variante eines Fertigbauteilelements ist ein auf der Fundamentplatte 11 aus Natursteinen im Wesentlichen komplett vorgebauter Außenkamin 35, der genau wie die anderen Fertigbauteilelemente in Baueinheit am gewünschten Aufstellort abgestellt werden kann und damit innerhalb kürzester Zeit in Benutzung genommen werden kann. Es ist möglich, die Fundamentplatte an ihrem Umfangsrand bereits am Produktionsort mit den Blendsteinen 17 zur Verkleidung der Fundamentplatte aus Beton zu versehen oder aber die Blendsteine erst nach dem Aufstellen und Ausrichten des Bauteilelements am Umfangsrand anzukleben.

Bei dem Ausführungsbeispiel gemäß Fig. 6 haben die Fertigbauteilelemente 10, die auf einem Fundamentplattenelement wie in Fig. 9 dargestellt basieren und die hier zur Errichtung einer Böschungsmauer 36 dienen, an ihren Vorderseiten ein optisches Erscheinungsbild, das im Wesentlichen so aussehen kann wie bei den Fertigbauteilelementen gemäß Fig. 1 und 2. An der Rückseite 37 der Mauerstücke 14 befindet sich ein sich über die Höhe der Fertigbauteilelemente erstreckendes Betonwandstück 38, das einteilig mit der zugehörigen Fundamentplatte 11 gefertigt ist und das jeweils mit seiner Oberseite den Unterbau für die Fundamentplatte eines darüber angeordneten, stufenartig zurückspringenden Fertigbauteilelements bildet. Bei dieser Ausführungsform haben die Fundamentplatten ebenfalls ein Gefälle, das von der Vorderseite des Bauteilelements zu dessen Rückseite bzw. Betonwandstück hin geneigt ist, wobei in dem Betonwandstück dann eine durchgehende Ablaufbohrung 39 vorgesehen ist, die an eine hinter der Böschungsmauer 36 im Erdreich verlegte Drainage 40 angeschlossen werden kann.

Auch bei dieser Ausführungsform der Fertigbauteilelemente sind diese unterseitig mit Aussparungen versehen, die den Transport der Bauteilelemente beispielsweise mit Gabelstapler ermöglichen, wobei die Aussparungen auch die rückseitigen Betonwandstücke durchsetzen. Mit diesen Betonwandstücken können die Bauteilelemente unmittelbar im Erdreich oder einer hinter und unter ihnen angeordneten Kies- oder Schotterschüttung angeordnet werden, bei Bedarf auch in einem mittels Filterbeton oder dgl. befestigten Untergrund. Man erkennt, dass bei dem in Fig. 6 dargestellten Ausführungsbeispiel nur die unteren drei der Fertigbauteilelemente ein rückwärtiges Betonwandstück aufweisen, während das oberste Fertigbauteilelement wie in den Fig. 1 und 2 dargestellt ausgebildet ist und mit Rollkies 41 hinterfüllt wird.

Mit der Erfindung wird es in vorteilhafter Weise möglich, Fertigbauteilelemente zum Errichten eines Bauwerks wie etwa einer Mauer im Garten- oder Landschaftsbau oder eines Freiluftmöbels herzustellen, die ganz individuell an die örtlichen Gegebenheiten des Einbauorts angepasst sein können. Die Fertigbauteilelemente können nämlich nicht nur unter Verwendung von standardisierten Fundamentplatten hergestellt werden, sondern es ist möglich, zunächst die Form und Abmessungen für die Fundamentplatten der einzelnen Fertigbauteilelemente am Ort von deren späteren Einbau zu bestimmen, beispielsweise mit Hilfe von Schablonen, und anhand dessen dann die Fundamentplatten entsprechend der festgelegten Form und der festgelegten Abmessungen aus armiertem Beton zu fertigen. Wenn dieser dann die erforderliche Festigkeit erreicht hat, kann auf dieser in Form und Abmessung individuellen Fundamentplatte das Mauerstück darauf aus einzelnen Steinen bis in die gewünschte Höhe aufgemauert werden, ggf. unter Berücksichtigung von gewünschten Böschungswinkeln, Einbau von Leerrohren zur späteren Aufnahme von Wasser- oder Stromleitungen usw. Das Mauern des Mauerstücks kann dabei entfernt vom späteren Aufstellort der Fertigbauteilelemente erfolgen, insbesondere auch in geschlossenen (beheizten) Räumlichkeiten, so dass die Bauteilelemente unabhängig von den Jahreszeiten und der Witterung herstellbar sind. Auch ein Probeaufbau des Bauwerks beispielsweise in einer Produktionshalle ist möglich. Erst nachdem die Fertigbauteilelemente auf diese Weise fertig gestellt sind, werden sie an ihren gewünschten Installationsstandort transportiert und dort durch Absetzen der Fundamentplatten auf dem hierfür vorgesehenen, ggf. vorbereiteten Untergrund aufgestellt, woraufhin dann - wenn nicht schon im Rahmen der Produktion geschehen - die Bereiche des Umfangsrands der Fundamentplatte, die nach Fertigstellung des Bauwerks sichtbar bleiben, unterhalb der über den Umfangsrand vorspringenden Einzelsteine mit Blendsteinen verkleidet werden, deren Dicke an das Maß des Steinüberstands angepasst ist.

Die Erfindung ist nicht auf das dargestellte und beschriebene Ausführungsbeispiel beschränkt, sondern es sind verschiedene Änderungen und Ergänzungen möglich, ohne den Rahmen der Erfindung zu verlassen, wie er in den beigefügten Ansprüchen definiert ist. Insbesondere ist die Erfindung nicht auf Bauteilelemente mit Mauerstücken aus Naturstein beschränkt, sondern es ist auch möglich, die Mauern aus in Form und Größe einheitlichen, künstlich hergestellten Steinen wie beispielsweise Tonklinkern (Backsteinen) zu bauen. Auch ist es möglich, auf der Fundamentplatte als Mauerstück eine oder mehrere Gabionen aus Stahlgitter vorzusehen, die so geformt sein können, dass sie die Fundamentplatte randseitig überdecken. Ein solcher Gabionenkorb ist in Fig. 8 dargestellt. Die Gabionen sind dann mit insbesondere kleineren Steinen wie z.B. Kies verfüllt. Steine derselben Qualität und Größe sind dann auch am Umfangsrand der Fundamentplatte angeordnet, wobei sie im Einzelfall auch unmittelbar an dem zu deren Verwendung verwendeten Beton angegossen sein können.

## Patentansprüche

1. Fertigbauteilelement mit einer Fundamentplatte und einem auf deren Oberseite aus einzelnen Mauersteinen, insbesondere Natursteinen errichteten Mauerstück, **dadurch gekennzeichnet, dass** die Fundamentplatte (11) mit mindestens einem von ihrem Umfangsrand (16) beabstandeten und die Platte (11) vorzugsweise von ihrer Oberseite (12) zur Unterseite (18) durchsetzenden Drainagedurchlass (23) versehen ist, und dass die Oberseite (12) der Fundamentglatte (11) mit einem Gefälle (21) zum Einlauf (24) des Drainagedurchlasses (23) versehen ist.

2. Fertigbauteilelement nach Anspruch 1, **dadurch gekennzeichnet, dass** die Fundamentplatte (11) an ihrer Unterseite (18) mit mindestens zwei sich zwischen zwei Seiten (19) der Platte (11) erstreckenden Aussparungen (20) versehen ist, deren Abmessungen bevorzugt an die Abmessungen eines für den Transport des Fertigbauteilelements (10) angepassten Hebemittels angepasst sind.

3. Fertigbauteilelement nach Anspruch 2, **dadurch gekennzeichnet, dass** der mindestens eine Drainagedurchlass (23) auslaufseitig in eine der Aussparungen (20) mündet.

4. Fertigbauteilelement nach einem der Ansprüche 1 bis 3, **dadurch gekennzeichnet, dass** die Einzelsteine (13; 27,28) untereinander und/oder mit der Fundamentplatte (11) punktuell unter Bildung von dazwischen freibleibenden Fugen und/oder Spalten (25), vorzugsweise mit Einkornbeton (42) und/oder Natursteinkleber (43) verklebt sind.

5. Fertigbauteilelement nach einem der Ansprüche 1 bis 4, **dadurch gekennzeichnet, dass** die Fundamentplatte (11) an wenigstens einer Teilfläche (15) ihres Umfangsrands (16) mit Blendsteinen (17) verkleidet ist, deren optisches Erscheinungsbild an das des auf der Fundamentplatte (11) errichtete Mauerstücks (14) bzw. der dafür verwendeten Mauersteine (13) angepasst ist.

6. Fertigbauteilelement nach einem der Ansprüche 1 bis 5, **dadurch gekennzeichnet, dass** die Fundamentplatte (11) aus vorzugsweise armiertem Beton besteht.

7. Fertigbauteilelement nach einem der Ansprüche 1 bis 6, **dadurch gekennzeichnet, dass** die Blendsteine (17) rückseitig eine glatte, bearbeitete Fläche aufweisen, mit der sie am Umfangsrad der Fundamentplatte (11) angeklebt sind.

8. Fertigbauteilelement nach einem der Ansprüche 1 bis 8, **dadurch gekennzeichnet, dass** das Mauerstück (14) wenigstens im Bereich der mit Blendsteinen (17) verkleideten Teilfläche (15) seitlich über den Umfangrand (16) der Fundamentplatte (11) um einen Betrag übersteht, der der Dicke der verwendeten Blendsteine (17) jedenfalls annähernd entspricht.

9. Fertigbauteilelement nach einem der Ansprüche 1 bis 8, **dadurch gekennzeichnet, dass** die Fundamentplatte (11) an ihrer Unterseite (18) mit einer vorzugsweise elastischen Anti-Rutsch-Schicht (26) versehen ist.

10. Verfahren zum Errichten eines Bauwerks oder Freiluftmöbels unter Verwendung mindestens eines Fertigbauteilelements nach einem der Ansprüche 1 bis 9, mit folgenden Verfahrensschritten:
a) Bestimmen der Form und Abmessungen für die Fundamentplatte(n) des oder der Fertigbauteilelements/e (10) und Herstellen der Fundamentplatte(n) in der festgelegten Form und den festgelegten Abmessungen bevorzugt aus armiertem Beton;
b) Errichten des Mauerstücks (14) auf der Fundamentplatte (11) aus Einzelsteinen, wobei das Mauerstück (14) wenigstens an einem Teilstück der Platte (11) seitlich ein Stück weit über den Umfangsrand (16) vorkragt, wobei die Einzelsteine untereinander und/oder mit der Fundamentplatte (11) punktuell unter Bildung von dazwischen freibleibenden Fugen und/oder Spalten verklebt werden.
c) Transport des oder der derart vorgefertigten Fertigbauteilelements/e (10) an ihren gewünschten Installationsstandort und Aufstellen durch Absetzen der Fundamentplatte(n) auf dem hierfür vorgesehenen, gegebenenfalls vorbereiteten Untergrund; und
d) Verblenden von zumindest dem Teilstück (15) des Umfangsrands (16) unterhalb der über diesen vorspringenden Einzelsteine (13) mit am Umfangsrand befestigten Blendsteinen (17), deren Dicke an das Maß des Steinüberstands angepasst ist.

11. Verfahren nach Anspruch 10 **dadurch gekennzeichnet, dass** die Form und Abmessungen für die Fundamentplatte(n) (11) individuell nach den Gegebenheiten am Ort der späteren Errichtung des Bauwerks oder Freiluftmöbels bestimmt und hiernach eine individuelle Gussform für eine Beton-Fundamentplatte (11) angefertigt wird.

12. Verfahren nach Anspruch 10 oder 11, **dadurch gekennzeichnet, dass** das oder die Fertigbauteilelemente (10) an einer entfernt vom Ort der Errichtung des Bauwerks oder Freiluftmöbels gelegenen Produktionsstätte produziert wird/werden und nach Fertigstellung zum Aufbauort verbracht und an diesem aufgestellt werden.

13. Verfahren nach einem der Ansprüche 10 bis 12, wobei jede Fundamentplatte (11) an ihrer Unterseite (18) mit mindestens zwei vorzugsweise zueinander parallel verlaufenden Aussparungen (20) versehen ist und der Transport des betreffenden Fertigbauteilelements (10) mittels einer Fördervorrichtung mit einem in die Aussparungen einfassenden Hebemittel, beispielsweise der Hubgabel eines Gabelstaplers erfolgt.

14. Verfahren nach einem der Ansprüche 10 bis 13, **dadurch gekennzeichnet, dass** bei zwei am Aufstellort unmittelbar aneinander angrenzend platzierten Fertigbauteilelementen (10) beim Errichten der betreffenden Mauerstücke (14) diese mit an den Stoßflächen (31) vorgesehenen, miteinander korrespondierenden Lücken (32) aufgebaut werden, die dann nach dem Aufstellen der beiden Fertigbauteilelemente (10) mit diese übergreifenden Verbundsteinen (33) ausgefüllt werden.

## Claims

1. Prefabricated element comprising a foundation plate and a wall piece, which is made of individual bricks, in particular natural stones, and which is erected on its upper side, **characterised in that** the foundation plate (11) is provided with at least one drainage passage (23), which is spaced apart from the peripheral edge (16) thereof and which passes through the plate (11) preferably from the upper side (12) thereof to the lower side (18), and that the upper side (12) of the foundation plate (11) is provided with a slope (21) to the inlet (24) of the drainage passage (23).

2. Prefabricated element according to claim 1, **characterised in that** the foundation plate (11) is provided on its lower side (18) with at least two recesses (20) extending between two sides (19) of the plate (11), the dimensions of which preferably are adapted to the dimensions of a lifting means adapted for the transport of the prefabricated element (10).

3. Prefabricated element according to claim 2, **characterised in that** the at least one drainage passage (23) opens into one of the recesses (20) on the outlet side.

4. Prefabricated element according to any one of claims 1 to 3, **characterised in that** the individual stones (13; 27, 28) are glued together and/or to the foundation plate (11) at certain points to produce joints and/or gaps (25) remaining free therebetween, preferably with single-grain concrete (42) and/or natural stone adhesive (43).

5. Prefabricated element according to any one of claims 1 to 4, **characterised in that** the foundation plate (11) is covered on at least one partial surface (15) of its peripheral edge (16) with face bricks (17), the optical appearance of which is adapted to the wall piece (14) erected on the foundation plate (11) or to the bricks (13) used therefor.

6. Prefabricated element according to any one of claims 1 to 5, **characterised in that** the foundation plate (11) consists preferably of reinforced concrete.

7. Prefabricated element according to any one of claims 1 to 6, **characterised in that** the face bricks (17) have a smooth, processed surface on the back side, with which they are adhered to the peripheral edge of the foundation plate (11).

8. Prefabricated element according to any one of claims 1 to 7, **characterised in that** the wall piece (14) projects at least in the area of the partial surface (15) covered with face bricks (17) laterally beyond the peripheral edge (16) of the foundation plate (11) by an amount, which corresponds in any case approximately to the thickness of the face bricks (17) used.

9. Prefabricated element according to any one of claims 1 to 8, **characterised in that** the foundation plate (11) is provided on its lower side (18) with a preferably elastic anti-slip layer (26).

10. Method for erecting a structure or an outdoor piece of furniture using at least one prefabricated element according to any one of claims 1 to 9,
having the following process steps:
a) Determination of the shape and dimensions for the foundation plate(s) of the prefabricated element/elements (10) and production of the foundation plate(s) in the specified shape and the specified dimensions preferably from reinforced concrete;
b) Erection of the wall piece (14) on the foundation plate (11) from individual stones wherein the wall piece (14) projects at least on a part of the plate (11) laterally a bit further beyond the peripheral edge (16), wherein the individual stones are glued together and/or to the foundation plate (11) at certain points to produce joints and/or gaps remaining free therebetween;
c) Transport of the thus precast prefabricated element/elements (10) to the desired installation location thereof and positioning by setting the foundation plate(s) down on the substrate which is provided, if applicable, prepared for this purpose; and
d) Facing at least of the part (15) of the peripheral edge (16) beneath the individual stones (13) protruding beyond the latter with face bricks (17) mounted on the peripheral edge, the thickness of which is adapted to the degree of the stone protrusion.

11. Method according to claim 10,
**characterised in that**
the shape and dimensions for the foundation plate(s) (11) are determined individual depending on the conditions at the site of the later erection of the structure or outdoor piece of furniture and thereafter an individual casting mould is made for a concrete foundation plate (11).

12. Method according to claim 10 or 11,
**characterised in that**
the prefabricated element or elements (10) is/are produced at a production site located away from the location of the erection of the structure or outdoor piece of furniture and after completion are transported to the installation site and erected at this site.

13. Method according to any one of claims 10 to 12,
wherein each
foundation plate (11) is provided on its lower side (18) with at least two recesses (20) preferably running parallel to each other and the transport of the relevant prefabricated element (10) takes place by means of a conveying device with a lifting means fitting into the recesses, for example, the lifting fork of a fork-lift truck.

14. Method according to any one of claims 10 to 13,
**characterised in that**
in the event of two prefabricated elements (10) provided at the installation site directly adjacent to one another during the erection of the relevant wall pieces (14) these are installed with gaps (32) corresponding to one another provided on the abutment surfaces (31), which gaps then are filled after the installation of the two prefabricated elements (10) with said overlapping composite stones (33).

## Revendications

1. Élément de construction préfabriqué avec une plaque de fondation et avec un morceau de mur érigé sur le dessus de ladite plaque de fondation à partir de pierres de construction individuelles, en particulier de pierres naturelles, **caractérisé en ce que** la plaque de fondation (11) est munie d'au moins un passage de drainage (23) distant de son bord périphérique (16) et traversant la plaque (11) de préférence de sa face supérieure (12) à sa face inférieure (18) et **en ce que** la face supérieure (12) de la plaque de fondation (11) est munie d'une pente (21) vers l'entrée (24) du passage de drainage (23).

2. Élément de construction préfabriqué selon la revendication 1, **caractérisé en ce que** la plaque de fondation (11) est munie au niveau de sa face inférieure (18) d'au moins deux évidements (20) qui s'étendent entre deux côtés (19) de la plaque (11) et dont les dimensions sont adaptées de préférence aux dimensions d'un moyen de levage adapté au transport de l'élément de construction préfabriqué (10).

3. Élément de construction préfabriqué selon la revendication 2, **caractérisé en ce que** l'au moins un passage de drainage (23) débouche côté évacuation dans l'un des évidements (20).

4. Élément de construction préfabriqué selon l'une quelconque des revendications 1 à 3, **caractérisé en ce que** les pierres individuelles (13 ; 27, 28) sont scellées entre elles et/ou ponctuellement avec la plaque de fondation (11) en formant des joints et/ou fentes (25) restant dégagées entre elles, de préférence avec du béton caverneux (42) et/ou avec une colle pour pierres naturelles (43).

5. Élément de construction préfabriqué selon l'une quelconque des revendications 1 à 4, **caractérisé en ce que** la plaque de fondation (11) est parée, au niveau d'au moins une surface partielle (15) de son bord périphérique (16), avec des pierres de parement (17) dont l'aspect visuel est adapté à celui du morceau de mur (14) érigé sur la plaque de fondation (11) ou des pierres de construction (13) utilisées à cet effet.

6. Élément de construction préfabriqué selon l'une quelconque des revendications 1 à 5, **caractérisé en ce que** la plaque de fondation (11) est en béton de préférence armé.

7. Élément de construction préfabriqué selon l'une quelconque des revendications 1 à 6, **caractérisé en ce que** les pierres de parement (17) comportent à l'arrière une surface traitée et lisse avec laquelle elles sont scellées au bord périphérique de la plaque de fondation (11).

8. Élément de construction préfabriqué selon l'une quelconque des revendications 1 à 7, **caractérisé en ce que,** au moins dans la zone de la surface partielle (15) parée avec des pierres de parement (17), le morceau de mur (14) dépasse latéralement au-delà du bord périphérique (16) de la plaque de fondation (11) d'une valeur qui correspond en tout cas approximativement à l'épaisseur des pierres de parement (17) utilisées.

9. Élément de construction préfabriqué selon l'une quelconque des revendications 1 à 8, **caractérisé en ce que,** au niveau de sa face inférieure (18), la plaque de fondation (11) est munie d'une couche antiglisse (26) de préférence élastique.

10. Procédé pour ériger une construction ou un meuble de plein air en utilisant au moins un élément de construction préfabriqué selon l'une quelconque des revendications 1 à 9, avec les étapes suivantes :
a) déterminer la forme et les dimensions pour la ou les plaques de fondation du ou des éléments de construction préfabriqués (10) et fabriquer la ou les plaques de fondation dans la forme déterminée et dans les dimensions déterminées en béton de préférence armé ;
b) ériger le morceau de mur (14) sur la plaque de fondation (11) à partir de pierres individuelles, le morceau de mur (14) saillant latéralement, au moins au niveau d'une partie de la plaque (11), un morceau plus loin au-delà du bord périphérique (16) et les pierres individuelles étant scellées entre elles et/ou ponctuellement avec la plaque de fondation (11) en formant des joints et/ou fentes restant dégagées entre elles;
c) transporter le ou les éléments de construction préfabriqués (10) sur leur lieu d'installation souhaité et les monter en posant la ou les plaques de fondation sur le sous-sol prévu à cet effet et éventuellement préparé ; et
d) parer au moins la partie (15) du bord périphérique (16) en dessous des pierres individuelles (13) dépassant au-delà de celui-ci avec des pierres de parement (17) qui sont fixées au bord périphérique et dont l'épaisseur est adaptée à la dimension de la saillie de pierre.

11. Procédé selon la revendication 10, **caractérisé en ce que** la forme et les dimensions pour la ou les plaques de fondation (11) sont déterminées individuellement selon les caractéristiques sur le lieu de l'érection ultérieure de la construction ou du meuble de plein air et un moule individuel destiné à une plaque de fondation (11) en béton est fabriqué à partir de là.

12. Procédé selon la revendication 10 ou 11, **caractérisé en ce que** le ou les éléments de construction préfabriqués (10) sont produits sur des lieux de production éloignés du lieu de l'érection de la construction ou du meuble de plein air et, après fabrication, ils sont apportés sur le lieu d'installation et montés sur celui-ci.

13. Procédé selon l'une quelconque des revendications 10 à 12, dans lequel chaque plaque de fondation (11) est munie au niveau de sa face inférieure (18) d'au moins deux évidements (20) qui s'étendent de préférence parallèlement l'un à l'autre et le transport de l'élément de construction préfabriqué (10) concerné s'effectue au moyen d'un dispositif de transport avec un moyen de levage pénétrant dans les évidements, par exemple une fourche d'un chariot élévateur à fourche.

14. Procédé selon l'une quelconque des revendications 10 à 13, **caractérisé en ce que,** en présence de deux éléments de construction préfabriqués (10) directement adjacents sur le lieu de montage, lors de l'érection des morceaux de mur (14) concernés, ceux-ci sont montés avec des vides (32) qui sont prévus au niveau des surfaces d'about (31), qui se correspondent et qui sont remplis ensuite, après le montage des deux éléments de construction préfabriqués (10), de pierres de liaison (33) passant au-dessus de ceux-ci.
